# EUROPÄISCHE PATENTSCHRIFT

(11) **EP 0 166 931 B1**
(45) Veröffentlichungstag und Bekanntmachung des Hinweises auf die Patenterteilung: **31.08.1988**
(21) Anmeldenummer: 85105970.9
(22) Anmeldetag: 15.05.1985
(51) Int. Cl.: F02D 1/04

(54) **Drehzahlregler für Kraftstoffeinspritzpumpen**
Speed governor for fuel injection pumps
Régulateur de vitesse pour pompes d'injection de combustible

(30) Priorität: 30.06.1984 DE 3424268
(43) Veröffentlichungstag der Anmeldung: 08.01.1986
(73) Patentinhaber: ROBERT BOSCH GMBH, 70442 Stuttgart (DE)
(72) Erfinder: Höfer, Gerald, D-7251 Weissach-Flacht (DE); Schwarz, Manfred, D-7016 Gerlingen (DE)

(56) Entgegenhaltungen:
- FR-A- 2 258 527
- GB-A- 1 231 010
- GB-A- 2 090 430
- PATENTS ABSTRACTS OF JAPAN, Band 7, Nr. 9 (M-185)[1154], 14. Januar 1983; & JP-A-57 168 026 (NISSAN JIDOSHA K.K.) 16.10.1982

## Beschreibung

### Stand der Technik

Die Erfindung geht aus von einer Kraftstoffeinspitzpumpe nach der Gattung des Hauptanspruchs. Ein bekannter Drehzahlregler dieser Art (verwendet in der Bosch Verteilereinspritzpumpe Typ VE) weist als Zwischenfeder in einer Version lediglich eine Blattfeder auf, die die Funktion einer eine Startmehrmenge erzeugenden sogenannten Startfeder hat, und in einer anderen Version eine Kombination dieser Startfeder mit einer Schraubenfeder, welche die Leerlaufdrehzahl regelt. Während die Startfeder möglichst weich ist und lediglich die Aufgabe hat, in Startposition den zweiten Hebel und damit das Einspritzmengensteuerglied in eine Stellung für Startmehrmenge, die über der maximalen Volllasteinspritzmenge liegt, zu schieben, hat die Leerlauffeder die Aufgabe in Leerlaufposition des Reglers den zweiten Hebel und damit das Einspritzmengensteuerglied jeweils als Gegenkraft zu dem bei Leerlaufdrehzahlen nur geringe Kräfte entwickelnden Drehzahlsignalgeber in einer dem Gleichgewicht der Kräfte (Feder, Drehzahlsignalgeber) entsprechenden Lage zu halten.

Erst wenn die Leerlaufdrehzahl überschritten wird, wird auch die Leerlauffeder zusammengeschoben, so daß im oberen Leerlaufdrehzahlbereich die beiden Hebel kraftschlüssig aneinander liegen. Die Leerlauffeder wird jedoch auch bei Leerlaufdrehzahlen und ausreichender Last über den ersten Hebel zusammengeschoben soweit ein die Ausgangslage des ersten Hebels bestimmender Anschlag dieses zuläßt.

Natürlich kann als Zwischenfeder auch eine einzige als Start- und Leerlauffeder dienende Schrauben- oder Blattfeder dienen, in dem dieser ein erster weicher der Erzeugung einer Startmehrmenge dienender Bereich zugeordnet ist und danach ein etwas härterer der Leerlaufregelung dienender Bereich.

Bei einem Dieselmotor ist der tatsächliche Verbrauch pro Motorzylinder bekanntlich unterschiedlich im Gegensatz zu der von der Einspritzpumpe pro Motorzylinder zugemessenen Einspritzmenge, die bei einer bestimmten Stellung des Drehzahlreglers für alle Motorzylinder gleich ist. Die Streuung der von den Motorzylinder verbrauchbaren Menge kann im Leerlauf 30 % der durchschnittlichen Einspritzmenge betragen und ist deshalb dort besonders nachteilig. Wenn beispielsweise die durchschnittliche Leerlaufmenge 5 mm³ ist, so kann die Streuung durchaus 2 mm³ aufweisen. Diese Unterschiede bewirken dynamisch betrachtet einen entsprechend jeweils sehr kurzfristigen Einfluß auf die Drehzahl des Motors und über den Drehzahlsignalgeber des Drehzahlreglers wiederum auf die Einspritzmenge, deren Änderung je nach dem für welchen Motorzylinder sie wirksam wird, eine möglicherweise ungewünschte Verstärkung oder Abbremsung der zu regelnden Durchschnittsleerlaufdrehzahl bewirkt. Aus diesem Grunde soll der Ungleichförmigkeitsgrad (P - Grad) möglichst groß sein, was eine möglichst steife Leerlauffeder erfordern würde. Um eine bestimmte Wegstrecke (Regelweg) gegen eine steife Feder zurückzulegen, ist eine Verhältnismäßig große Kraftänderung erforderlich im Gegensatz zu einer weichen Feder. Durch die Streuungen der bei der Verbrennung im Motor sich einstellenden Bremsungen und Stöße ergeben sich entsprechende Kraftstöße vom Drehzahlsignalgeber auf den zweiten Hebel, die durch eine steife Feder so aufgefangen werden können, daß ein Ruckeln oder Motorschütteln im Leerlauf verhindert wird.

Eine steife Leerlauffeder hat aber, wie oben ausgeführt, einen hohen P-Grad, der im Leerlauf 40 % betragen kann. Bei Leerlaufdrehzahlen von 600 U/Min. sind dieses bereits 240 U/Min. Dieser hohe P-Grad führt zu einem instabilen Lauf der Motoren, dem sogenannten Sägen. Diesem Sägen kann durch wiederum eine weiche Feder mit entsprechend niedrigen P-Grad entgegengewirkt werden, nämlich einer Feder bei der bereits bei relativ geringen Kraftänderungen des Drehzahlsignalgebers große Wege (Regelwege) zurückgelegt werden. Aufgrund des niedrigen P-Grades weicher Federn wird ein Addieren bzw. Subtrahieren der durch die Streuung bewirkten geringen Mengenänderungen als Einfluß auf die Drehzahl weitgehend aufgefangen, so daß zwar ein niedriger P-Grad erzielt wird (geringes Sägen, weitgehend konstante Drehzahl) aber ein Ruckeln oder Schütteln des Motors stattfinden kann. Bei den bekannten Drehzahlreglern wird deshalb ein verhhältnismässig hoher P-Grad kauf genommen, um das unangenehme Ruckeln, besonders bei Pkw Dieselmotoren zu vermeiden.

Bei bekannten Drehzahlreglern der eingangs genannten Art wird somit versucht, durch die Wahl der Steife der Leerlauffeder einen Kompromiß zwischen möglichst geringem Motorschütteln und geringem Sägen des Motors zu erzielen, ohne deshalb mit der Leerlaufdrehzahl höher werden zu müssen.

Dieses Problem besteht nicht nur bei der Leerlauffeder als Zwischenfeder, sondern gilt gleichermaßen für Regler von Einspritzpumpen für stationäre Motoren oder sonstige zu regelnde Läufe, bei denen die Drehzahl konstant aufrecht erhalten werden muß. Auch hier muß einerseits ein Sägen, nämlich Abweichen von der konstanten Drehzahl vermieden werden und andererseits ein Motorruckeln, was möglicherweise zu Schäden des angetriebenen Aggregats führen könnte.

Durch die GB-A-2 090 430 ist eine Kraftstoffeinspritzpumpe bekannt, bei der ein die Regelfederspannung ändernder willkürlich betätigter Verstellhebel vorgesehen ist, der zur Eingabe des Drehzahl- oder Drehmomentenwunsches über ein Schleppglied bestehend aus zwei zueinander entgegengerichteten Federn, mit dem Kraftstoffmengenverstellorgan der Kraftstoffeinspritzpumpe gekoppelt ist. Dadurch kann das Mengenverstellorgan über einen Reglerhebel, an dem eine drehzahlabhängige Kraft entgegen der Kraft der durch den Verstellhebel eingestellten Regelfeder und gegebenenfalls der in Reihe dazu zum Einsatz kommenden Angleichfeder sowie der parallel zur Regelfeder liegenden, sich ortsfest abstützenden Leerlauffeder unabhängig von der Stellung des Verstellhebels im Abregelfall verstellt werden. Die vom Verstellhebel über das Schleppglied bewirkte Verstellung des Kraftstoffmengenverstellorgans im Nichtabregelfall wird durch ein zwischen dieses und dem Reglerhebel geschaltetes Dämpfungsglied verzögert. Zwischen Regelfeder und Angleichfeder kann dabei ein Zwischenhebel vorgesehen werden.

Diese Einrichtung ist sehr aufwendig aufgebaut und weist, da die Leerlauffeder sich einerseits ortsfest absttitzt und das Schleppglied in Reihe zu einer vorgespannten Regelfeder liegt, parallel zu beiden das Dämpfungsglied vorgesehen ist, keine Selektionsmöglichkeit der Federsteifigkeit bei verschiedenen Betriebssituationen im Sinne der eingangs diskutierten Zusammenhänge auf.

Durch die GB-A-1 231 010 ist es aber bekannt, bei einem Drehzahlgeber einer Kraftstoffeinspritzpumpe zwei gegeneinander wirkende Federn vorzusehen, die einen mit dem Stellglied des Drehzahlgebers verbundenen Kolben einspannen. Der Kolben trennt Arbeitsräume voneinander, die über einerseits eine Drossel und andererseits über Druckbegrenzungsventile miteinander verbindbar sind. Diese Einrichtung bewirkt eine Dämpfung der Verstellbewegung des Drehzahlgebers derart, daß bei langsamen Drehzahländerungen eine gedämpfte Verstellung erfolgt und bei schnellen Drehzahländerungen ein ungedämpfte Verstellung bei geöffneten Druckbegrenzungsventilen erfolgt.

### Vorteile der Erfindung

Der erfindungsgemäße Drehzahlregler für Kraftstoffeinspritzpumpen mit den kennzeichnenden Merkmalen des Hauptanspruchs hat demgegenüber den Vorteil, daß ein Regler mit nachgiebiger Rückführung entsteht, bei dem im Regellauf die kurzen durch die Streuungen der Motorzylinderverbrennung bewirkten Stöße durch eine steife Feder aufgefangen werden, was dem gewünschten hohen P-Grad entspricht und daß aber durch die verzögerte Wirkung einer weichen Feder fur eine möglichst konstante Drehzahl ein niederer P-Grad erzielbar ist. Hierdurch entsteht eine sehr flache Regellaufkennlinie im Mengendrehzahldiagramm, die in eine entsprechend steile Lastaufnahmekennlinie übergeht, beispielsweise beim Anfahren vom Leerlauf in höhere Lastzustände. Entsprechendes gilt für die Kennlinie bei stationären Antrieben.

Nach einer vorteilhaften Ausgestaltung der Erfindung arbeitet das Mitnahmeglied mit zwei einander entgegenwirkenden Dämpfungsfedern, zwischen denen die Angriffsstelle des zweiten Hebels schwimmend eingespannt ist. Beide Dämpfungsfedern sind entsprechend verhältnismäßig steif ausgebildet, jedenfalls steifer als die Zwischenfeder. Der Vorteil dieser Ausgestaltung besteht in der einfachen Anordnung, eine anpassbare Stellkraft für jede der zwei Schwenkrichtungen des zweiten Hebels zu erhalten, da naturgemäß das Dämpfungsglied je nach Stellrichtung eine unterschiedliche Wirkung aufweist. Während in der einen Richtung die eingeschlossene Menge durch eine Drossel gepreßt werden muß, kann in der anderen Richtung lediglich ein Unterdruck wirksam sein.

### Zeichnung

Ein Ausführungsbeispiel des Gegenstandes der Erfindung ist in der Zeichnung dargestellt und in der nachfolgenden Beschreibung näher erläutert. Es zeigen:
Fig. 1 eine Kraftstoffeinspritzanlage mit dem erfindungsgemäßen Drehzahlregler;
Fig. 2 das Reglerhebelpaket aus Fig. 1 in vergrößertem Maßstab im Längsschnitt gemäß, der Linie 11-11 in Fig. 3;
Fig. 3 eine Ansicht des Pakets aus Fig. 2 gemäß dem Pfeil 111 in Fig. 2 und
Fig. 4 ein Diagramm des Einspritzmengenverlaufs über der Drehzahl.

### Beschreibung des Ausführungsbeispiels

Bei einer Kraftstoffeinspritzanlage nach Fig 1. wird aus einem Kraftstoffbehälter 10 über eine Vorförderpumpe 11 und einen Kraftstofffilter 12 einer Verteilereinspritzpumpe 13 Kraftstoff zugeführt. Das Pumpengehäuse dieser Pumpe ist für die Darstellung soweit aufgebrochen, daß die Elemente des Drehzahlreglers sichtbar werden.

Die Lasteingabe, die beim Kraftfahrzeug beispielsweise willkürlich erfolgt, wird über einen Verstellhebel 14 vorgenommen, dessen Schwenkbewegung über eine im Pumpengehäuse geführte Verstellwelle 15 auf einen Mitnahmehebel 16 übertragen wird, an dem eine Regelfeder 17 einerseits angreift, die andererseits mit einer Reglerhebelanordnung 18 verbunden ist. Entgegen der Kraft dieser Regelfeder 17 greift ebenfalls an der Reglerhebelanordnung 18 eine Verstellmuffe 19 eines Drehzahlsignalgebers an, die durch Fliehgewichte 20 angelenkt ist, welche mit motorsynchroner Drehzahl angetrieben werden. Die von der Muffe 19 auf die Reglerhebelanordnung 18 angreifende Kraft ändert sich somit der Drehzahl gemäß einer quadratischen Funktion. Die Reglerhebelanordnung 18 verschiebt einen die Einspritzmenge bestimmenden Regelschieber 21 auf einem Pump- und Verteilerkolben 22. Von der Einspritzpumpe her wird der Kraftstoff über eine Verteilernut 23 Einspritzdüsen 24 zugeleitet, wobei der Pumpenkolben 22 bei einer Umdrehung soviel Druck- und Saughübe ausführt, wie Einspritzdüsen 24 bzw. Motorzylinder vorhanden sind. Für eine bestimmte Lage des Regelschiebers 21 erhalten alle Motorzylinder die gleiche Einspritzmenge. Sobald die Drehzahl steigt wird durch den Regler bei gleicher Lastvorgabe die Einspritzmenge pro Motorzylinder verringert, sobald die Drehzahl fällt, erhöht.

Da die Brennkraftmaschine pro Zylinder bei jeweils gleichen Einspritzmengen unterschiedlich viel von diesen eingespritzten Mengen verbrennen kann, bewirkt dieses einen unterschiedlichen Momentenverlauf an der Motorkurbelwelle und damit dynamisch gesehen pro Motorzylinder einen unterschiedlichen Drehmomentenverlauf an der Kurbelwelle. Dieses bewirkt entsprechende Änderungen der Drehzahl am Drehzahlsignalgeber, so daß sich die Kraft mit der die Reglermuffe 19 an der Reglerhebelanordnung 18 angreift, kurzzeitig dauernd ändert. Dieses hat eine entsprechende laufende minimale Änderung der Einspritzmenge zur Folge, was zu einem Ruckeln oder Schütteln des Motors führen kann, da die Mengenänderung nicht dem entsprechenden Zylinder zugeordnet werden kann. Hierdurch ergibt sich möglicherweise eine Addierung der Menge bei den Zylindern, die ohnehin schon zu viel bekommen und eine Verringerung der Menge bei den Zylindern, die schon zu wenig erhalten. Hierdurch wird das Ruckeln und, Schütteln verstärkt.

In Fig. 2 und 3 ist eine Reglerhebelanordnung 18, dargestellt mit der dieses Ruckeln weitgehend vermeidbar ist. Diese Reglerhebelanordnung 18 hat einen Einstellhebel 28, der bei 29 im Gehäuse schwenkbar gelagert ist und eine Achse 30 trägt. Ein Schwenken um den Punkt 29 bewirkt ein entsprechendes Verschieben der Achse 30. Dieser Einstellhebel 28 wird zur Justierung der Lage der Achse 30 eingestellt und hat keinen Einfluß auf die Drehzahlregelung.

Die in Fig. 2 lediglich durch einen die Kraftrichtung angebenden Pfeil dargestellte Regelfeder 17 greift an einem Spannhebel 31 an, der auf der Achse 30 schwenkbar gelagert ist. Ebenfalls auf der Achse 30 ist ein Starthebel 32 schwenkbar gelagert, an dem ein Kopf 33 zur Anlenkung des Regelschiebers 21 vorgesehen ist und an dem der Drehzahlsignalgeber 19 angreift in der durch den Pfeil dargestellten Kraftrichtung.

Zwischen dem Spannhebel 31 (1. Hebel) und dem Starthebel 32 (2. Hebel) ist ein Zwischenfederpaket 35 angeordnet, durch das in einem bestimmten Drehzahlbereich die relative Schwenklage der beiden Hebel zueinander in Abhängigkeit von den Kräften 17 und 19 und dadurch die Kraftstoffeinspritzmenge bestimmt wird.

Dieses Zwischenfederpaket 35 besteht aus drei Federn einer ersten weicheren Feder 36 und zwei härteren steiferen Federn 37. Die Zwischenfeder 36 ist in einem einseitig geschlossenen Zylinder 38 angeordnet und stützt sich einerseits an der Schließstirnwand und andererseits an einem in dem Zylinder 38 achsial verschiebbaren Kolben 39 ab. Der Innenraum des Zylinders 36 ist durch eine in der Stirnwand vorgesehene Drosselbohrung 40 mit außen verbunden. An dem Kolben 39 ist ein Zapfen 41 vorgesehen, auf dem die zwei steiferen Zwischenfedern 37 geführt sind, von denen sich eine am Kolben 39 und die andere an einem Sicherungsring 42 abstützt, der auf den Zapfen 41 angeordnet ist. Zwischen den Federn 37 ist schwimmend durch die Federn 37 eingespannt das Ende 43 des Starthebels 32 vorgesehen.

Bei kurzen harten Kraftstößen vom Drehzahlsignalgeber her fängt die eine der steifen Federn 37 diese Kräfte auf, wobei die steife Feder einen hohen P-Grad bewirkt. Für diese kurzen Stöße wirkt das aus Zylinder 38 Kolben 39 mit Zapfen 41 bestehende Mitnahmeglied wie ein starres System bzw. die Feder 36 wirkt als unendlich steife Feder, da das im Zylinder eingeschlossene Volumen aufgrund der Drosselwirkung der Drossel 40 unelastisch wirkt und erst bei einem Drosselquerschnitt entsprechend der zur Verfügung stehenden Zeit die Feder 36 zur Wirkung kommen läßt. Hierdurch wirkt das ganze Federpaket 35 wie eine nachgiebige Rückführung. Im Kurzzeitverhalten wirkt die Feder 37, im Langzeitverhalt die Feder 36. Dies ergibt für die kurzen Druckänderungen einen hohen P-Grad aufgrund der steifen Federn 37 und bei relativ längerfristiger Änderung der Kraft 19 (oder 17) einen niederen P-Grad aufgrund der sich dann auswirkenden weicheren Feder 36. Entsprechendem gilt bei schnellen Laständerungen, für die verhältnismäßig schnell eine Einspritzmengenänderung bewirkt wird, bis sich dann verzögert die erforderliche Einspritzmenge einstellt (kurzfristige Übermenge bei plötzlicher Lastzunahme).

In Fig. 4 ist in einem Einspritzmengen/Drehzahldiagramm über der Ordinate die Einspritzmenge Q und über der Abszisse die Drehzahl n aufgetragen. Die Kennlinie gibt dabei die Vollast an, wobei mit b die Startmehrmenge bezeichnet ist. c ist der Abregelverlauf, wenn die Maximaldrehzahl erreicht ist. Weiterhin ist in diesem Diagramm der Übergang von Leerlaufmenge zu größeren Mengen bei Lastaufnahme dargestellt. Bezeichnend ist daß der Regler eine sehr flach verlaufende Leerlaufkennlinie d aufweist, da die eigentliche Leerlauffeder 36 verhältnismäßig weich ausgebildet ist und einen niedrigen P-Grad bewirkt. Hierdurch wird ein Sägen des Motors vermieden, d. h. der Motor läuft mit einer weitgehend konstanten Leerlaufdrehzahl. Sobald eine Laständerung vorgenommen wird, wird durch die verhältnismäßig steifen Haltefedern 37 eine schnelle Einspritzmengenzunahme bei geringer Drehzahländerung bewirkt, entsprechend den Kennlinien e.

Obwohl gemäß dem Beispiel das Problem bei der Leerlaufdrehzahlregelung nämlich das Motorruckeln und Sägen so lösbar ist, ist die Erfindung entsprechend auf Drehzahlregler für Pumpen von stationären Motoren übertragbar oder auf entsprechende Probleme in Zwischendrehzahlbereichen. Maßgebend ist, daß durch erfindungsgemäße Drehzahlregler kurzfristige Kraftänderungen von Kenngrößen wie Last oder Drehzahl einen hohen P-Grad verursachen, hingegen längerfristige Kenngrößenänderungen einen niedrigen P-Grad des Reglers verursachen.

## Patentansprüche

1. Drehzahlregler für Kraftstoffeinspritzpumpen von Brennkraftmaschinen mit einem um eine Achse (30) schwenkbaren ersten Hebel (31), an dem eine insbesondere lastabhängig in der Kraft änderbare Regelfeder (17) entgegen einer Rückstellkraft angreift, welche durch einen Drehzahlsignalgeber (19) erzeugt über einen das Einspritzmengensteuerglied anlenkenden um eine Achse (30) schwenkbaren zweiten Hebel (32) auf den ersten Hebel (31) übertragbar ist, und mit mindestens zwei zwischen den Hebeln angeordneten Zwischenfedern (36, 37), dadurch gekennzeichnet, daß zwei in Reihe geschaltete Zwischenfedern (36, 37) vorgesehen sind, eine erste weichere Feder (36) und eine zweite steifere Feder (37), von denen die erste Feder (36) zwischen einem in einem Zylinder (38) einen Innenraum einschließenden Kolben (39) und dem Zylinder (38) innerhalb des Innenraumes angeordnet ist, der nach außen über eine Drosselöffnung (40) verbindbar ist und die erste Feder (36) bei kurzfristigen Kraftänderungen des Drehzahlsignalgebers (19) viel steifer als die zweite Feder (37) wirkt.

2. Drehzahlregler nach Anspruch 1, dadurch gekennzeichnet, daß die zweite Zwischenfeder (37) am Kolben (39,41) außerhalb des Innenraumes angreift und diesen mit einem Hebel (32) koppelt.

3. Drehzahlregler nach Anspruch 1 oder 2, dadurch gekennzeichnet, daß als zweite Zwischenfeder (37) zwei einander entgegenwirkende Federn dienen, zwischen denen die Angriffsstelle (43) des zweiten Hebels (32) schwimmend eingespannt ist.

4. Drehzahlregler nach Anspruch 3, dadurch gekennzeichnet, daß im Kolben (39) eine die erste Feder (36) teilweise aufnehmende Sackbohrung vorgesehen ist.

## Claims

1. Speed governor for fuel injection pumps of internal combustion engines, having a first lever (31) which is pivotable about a spindle (30) and on which a control spring (17), which can be changed in force in particular as a function of load, acts against a restoring force which, produced by a speed signal transmitter (19), can be transmitted to the first lever (31) via a second lever (32) articulating the injection-quantity control element and pivotable about a spindle (30), and having at least two intermediate springs (36, 37) arranged between the levers, characterized in that two intermediate springs (36, 37) connected in series are provided: a first weaker spring (36) and a second more rigid spring (37), of which the first spring (36), between a piston (39), enclosing an inner space in a cylinder (38), and the cylinder (38), is arranged inside the inner space which can be connected to the outside via a throttle opening (40), and the first spring (36), during changes in force of short duration in the speed signal transmitter (19), acts in a considerably more rigid manner than the second spring (37).

2. Speed governor according to Claim 1, characterized in that the second intermediate spring (37) acts on the piston (39, 41 ) outside the inner space and couples the latter to a lever (32).

3. Speed governor according to Claim 1 or 2, characterized in that two springs acting against one another serve as the second intermediate spring (37), between which the application point (43) of the second lever (32) is clamped in a floating manner.

4. Speed governor according to Claim 3, characterized in that a blind bore, partly accommodating the first spring (36) is provided in the piston (39).

## Revendications

1. Régulateur de vitesse pour pompes d'injection de carburant de moteurs à combustion interne, avec un premier levier (31) basculant autour d'un axe (30), sur lequel un ressort de réglage (17) engrène contre l'action d'un ressort de rappel et dont la force est en particulier fonction de la charge, cette force de rappel étant produite par un transmetteur de signal de vitsse (19) et pouvant être transmise sur le premier levier (31), par un deuxième levier (32) qui est basculant et orientant l'organe de commande de débit d'injection, autour d'un axe (30), caractérisé en ce que deux ressorts intermédiaires (36, 37) connectés en série sont prévus, un premier ressort mou (36) et un deuxième ressort raide (37), desquels le premier ressort (36) est disposé entre un piston (39) incluant un espace intérieur dans un cylindre (38), et qui est reliable vers l'extérieur par un orifice d'étranglement (40), et le premier ressort agissant de manière beaucoup plus raide que le deuxième ressort (37), dans le cas de variations de forces de courte durée, du transmetteur de signal de vitesse (19).

2. Régulateur de vitesse selon la revendication 1, caractérisé en ce que le deuxième ressort intermédiaire (37) engrène sur le piston (39, 41) à l'extérieur de l'espace intérieur et que celui-ci est accouplé à un levier (32).

3. Régulateur de vitesse selon la revendication 1 ou 2, caractérisé en ce que deux ressorts antagonistes servent de deuxième ressort intermédiaire (37), entre lesquels le point de engrènement (43) du deuxième levier (32) est fixé sous tension, de manière flottante.

4. Régulateur de vitesse selon la revendication 3, caractérisé en ce qu'un trou borgne reçevant partiellement le premier ressort (36) est prévu dans le piston (39).
